# EUROPÄISCHE PATENTSCHRIFT

(11) **EP 3 233 330 B1**
(45) Veröffentlichungstag und Bekanntmachung des Hinweises auf die Patenterteilung: **31.07.2019**
(21) Anmeldenummer: 15817065.4
(22) Anmeldetag: 03.12.2015
(51) Int. Cl.: B22D 17/04, B22D 17/20, B22D 17/30, B22D 17/32

(54) **FÖRDERVORRICHTUNG FÜR EINE METALLSCHMELZE IN EINEM SPRITZDRUCKAGGREGAT**
CONVEYOR DEVICE FOR A MOLTEN METAL IN AN INJECTION PRESSURE UNIT
DISPOSITIF DE TRANSPORT DE MÉTAL FONDU DANS UNE UNITÉ DE PRESSION D'INJECTION

(30) Priorität: 19.12.2014 DE 102014018797
(43) Veröffentlichungstag der Anmeldung: 25.10.2017
(73) Patentinhaber: Gebr. Krallmann GmbH, 32120 Hiddenhausen (DE)
(72) Erfinder: BREXELER, Ingo, 58300 Wetter / Ruhr (DE)
(74) Vertreter: Lichti - Patentanwälte Partnerschaft mbB
(86) Internationale Anmeldenummer: PCT/EP2015/002433
(87) Internationale Veröffentlichungsnummer: WO 2016/096098

(56) Entgegenhaltungen:
- DE-A1- 19 807 567
- JP-U- S6 282 159

## Beschreibung

Die Erfindung betrifft eine Fördervorrichtung für eine Metallschmelze in einem Spritzdruckaggregat gemäß dem Oberbegriff des Anspruchs 1.

Bei einer Metallgussmaschine wird ein flüssiges Metall, bei dem es sich üblicherweise um eine Metalllegierung handelt, in einen Formhohlraum eingebracht und härtet in diesem aus, so dass ein dem Formhohlraum entsprechendes metallisches Bauteil gebildet ist. Die Einbringung der Metallschmelze erfolgt dabei unter einem Druck, unter den die Metallschmelze gesetzt wird.

Aus der DE 10 2012 010 923 A1 ist eine Fördervorrichtung für eine Metallschmelze bekannt, bei der die Metallschmelze aus einem Vorratsbehälter einer in einer Zylinderbohrung ausgebildeten Zylinderbohrung zugeführt wird, woraufhin ein Kolben in der Zylinderbohrung axial verschoben wird, wodurch die Metallschmelze aus der Zylinderbohrung herausgedrückt wird und in eine weiterführende Leitung gelangt, in der sie dem Formhohlraum zugeführt wird.

Der Kolben kann zwischen einer 1. Position, in der er weitestmöglich aus der Zylinderbohrung herausgezogen ist, und einer 2. Position verstellt werden, in der er weitestmöglich in die Zylinderbohrung eingefahren ist. Zwischen der 1. Positino und der 2. Position ist somit der Maximal-Hub des Kolbens definiert. Üblicherweise ist der Kolben vertikal angeordnet, so dass die 1. Position die obere Position des Kolbens und die 2. Position die untere Position des Kolbens ist, worauf im Folgendem abgestellt wird, jedoch ist die Erfindung auf die vertikale Ausrichtung des Kolbens nicht beschränkt.

Wenn sich der Kolben in seiner 1. oberen Position befindet, wird die Sammelkammer mit der Metallschmelze gefüllt, woraufhin der Kolben in seine 2. untere Position verfährt und dabei die Metallschmelze zumindest teilweise aus der Sammelkammer herausdrückt. Die Menge der mit einem Kolbenhub verdrängten und geförderten Metallschmelze, d.h. das Dosiervoltimen, ist somit von der Größe des Kolbenhubs abhängig.

Um die pro Kolbenhub geförderte Menge an Metallschmelze, d.h. das Dosiervolumen, zu verändern, kann überlegt werden, die für den Kolben vorgesehene Antriebsvorrichtung in entsprechend geänderter Weise anzusteuern. Dies ist jedoch insbesondere aufgrund der in der Fördervorrichtung herrschenden Bedingungen recht schwierig und ungenau. Alternativ ist es möglich, den Kolben durch einen anderen Kolben zu ersetzen, der eine andere geometrische Form hat und somit einen anderen Maximal-Hub aufweist. Dieses Vorgehen ist jedoch sehr zeitaufwändig und kostenintensiv.

In der DE 198 07 567 A1, von der im oberbegriff des Anspruchs 1 ausgegangen wird, ist ein hydraulisch verstellbares Stoppelement vorgesehen, mittels dessen die zurückgezogene, d.h. obere Position der Antriebseinheit eines Kolbens verstellt werden kann. Dies erfolgt, indem das Stoppelement wahlweise in eine ausgefahrene und eine zurückgezogene Position gebracht werden kann. Auf diese Weise kann der maximale Kolbenhub und insbesondere auch die obere Position des Kolbens, in der dieser weitest möglich aus der Zylinderbohrung herausgezogen ist, verändert und eingestellt werden. Jedoch ist dafür eine zusätzliche Kolben-Zylinder-Einheit notwendig, was konstruktiv aufwändig und teuer ist.

Aus der JP 62-82159 U ist es bekannt, die obere maximale Kolbenposition über eine Gewindespindel einzustellen, die mit einer Handkurbel betätigbar ist. Auch dies ist konstruktiv aufwändig und darüber hinaus in der Handhabung sehr ungenau und mühevoll.

Der Erfindung liegt die Aufgabe zugrunde, eine Fördervorrichtung für eine Metallschmelze in einem Spritzdruckaggregat zu schaffen, bei der das Dosiervolumen in einfacher Weise geändert und angepasst werden kann.

Diese Aufgabe wird erfindungsgemäß durch eine Fördervorrichtung für eine Metallschmelze in einem Spritzdruckaggregat mit den Merkmalen des Anspruchs 1 gelöst. Dabei ist ebenfalls eine Einstellvorrichtung vorgesehen, mittels der der Maximal-Hub des Kolbens veränderbar ist. Wenn der Benutzer das Dosiervolumen, d.h. die mit einer Kolbenbewegung aus der Sammelkammer ausgebrachte Menge an Metallschmelze verändern möchte, braucht er lediglich mittels der Einstellvorrichtung den Maximal-Hub des Kolbens zu verändern bzw. zu begrenzen, ohne in die elektronische Steuerung der Kolbenbewegung oder die Kolben-Antriebsvorrichtung eingreifen zu müssen.

Dabei wird mittels der Einstellvorrichtung die 1. obere Position des Kolbens verändert, in der dieser weitestmöglich aus der Zylinderbohrung herausgezogen ist. Dabei liegt der Kolben in seiner 1. oberen Position entweder unmittelbar oder mittelbar über ein an ihm angebrachtes Bauteil an einem Anschlagelement an und die Einstellvorrichtung umfasst austauschbare Distanzstücke, die an dem dem Anschlagelement zugewandten Ende des Kolbens bzw. des Bauteils und/oder direkt am Anschlagelement anbringbar sind.

In Weiterbildung der Erfindung ist vorgesehen, dass die Distanzstücke auf einen Ansatz, der an dem der Sammelkammer abgewandten Ende des Kolbens oder des an ihm angebrachten Bauteils ausgebildet ist, in austauschbarer Weise aufsetzbar sind. Dabei können die Distanzstücke auf den Ansatz entweder formschlüssig und/oder kraftschlüssig beispielsweise durch Rastung gehalten sein.

In bevorzugter Ausgestaltung der Erfindung ist vorgesehen, dass die Distanzstücke als U-förmige oder hufeisenförmige Scheiben ausgestaltet und seitlich auf den Ansatz aufsetzbar sind. Durch die Größe und Anzahl der Distanzstücke kann ein Benutzer einstellen, in welcher axialen Position der Kolben durch das Anschlagelement in einer weiteren aus der Sammelkammer herausgerichteten Bewegung beschränkt ist. Es hat sich gezeigt, dass auf diese Weise eine sehr feine Einstellung bzw. Anpassung des Dosiervolumens zu erreichen ist.

Weitere Einzelheiten und Merkmale der Erfindung sind aus der folgenden Beschreibung eines Ausführungsbeispiels unter Bezugnahme auf die Zeichnungen ersichtlich. Es zeigen:
- Fig. 1: einen Längsschnitt durch eine erfindungsgemäße Fördervorrichtung,
- Fig. 2: das obere und das untere Ende des Kolbens ohne Verwendung von Distanzstücken,
- Fig. 3: das obere und das untere Ende des Kolbens mit Verwendung von Distanzstücken und
- Fig. 4: perspektivische Ansichten von Distanzstücken.

Eine in Figur 1 dargestellte Fördervorrichtung 10 für eine Metallschmelze M in einem Spritzdruckaggregat besitzt ein Gehäuse 11, in dem eine vertikale Aufnahmebohrung 12 ausgebildet ist.

In dem Gehäuse 11 ist ein Vorratsbehälter 26 vorgesehen, der mit der Metallschmelze M gefüllt ist. Die Metallschmelze M kann in flüssiger Form dem Vorratsbehälter 26 zugeführt oder in diesem durch Aufschmelzen beispielsweise eines Metall-Granulats erzeugt werden.

Der Vorratsbehälter 26 ist mittels eines Deckelteils 45 luftdicht abgedeckt und der oberhalb der Metallschmelze M in dem Vorratsbehälter 26 gebildet Freiraum 46 ist mit einem Schutzgas, beispielsweise Kohlenstoffdioxid (CO₂) oder Stickstoff (N₂) gefüllt.

In das Gehäuse 11 ist im Bereich des Vorratsbehälters 26 eine 2. Heizvorrichtung 43 integriert, bei der es sich um eine elektrische Widerstandheizung handeln kann, mit der die Wandung des Vorratsbehälters 26 und somit die Metallschmelze M auf eine gewünschte Temperatur gebracht oder auf dieser gehalten werden kann.

Der Vorratsbehälter 26 steht über mindestens einen schräg nach unten in Strömungsrichtung geneigt verlaufenden Zulaufkanal 18 mit der Aufnahmebohrung 12 in Verbindung. In die Aufnahmebohrung 12 ist unter enger Passung ein Passstück 28 eingesetzt, das eine rohrförmige Konfiguration besitzt und an seinem unteren Ende verschlossen ist. Das Passstück 28 ist auswechselbar in der Aufnahmebohrung 12 gehalten und besitzt eine mittige axiale Zylinderbohrung 27, die in Form einer nach oben öffnenden Sackbohrung ausgestaltet ist. In der Wandung des Passstücks 28 ist eine schräg verlaufende Verbindungsbohrung 30 vorgesehen, die mit dem Zulaufkanal 18 fluchtet und diesen mit der Zylinderbohrung 27 verbindet.

In die Zylinderbohrung 27 ist ein Kolben 13 unter enger Passung verschieblich eingesetzt. In einem in der unteren Hälfte der axialen Länge des Kolbens 13 angeordneten Bereich, der einen axialen Abstand vom unteren Ende des Kolbens 13 aufweist, ist auf der Außenseite des Kolbens 13 ein Ringraum 17 ausgebildet. Am unteren Ende des Ringraums 17 verlaufen mehrere über den Umfang des Kolbens 13 verteilt angeordnete Füllbohrungen 16 im Kolben 13 jeweils zur unteren Stirnfläche des Kolbens 13. Derjenige Bereich des Kolbens 13, in dem die Füllbohrungen 16 ausgebildet sind, liegt in abgedichteter Weise an der Innenwandung der Zylinderbohrung 27 an.

Auf der äußeren Mantelfläche des Kolbens 13 sind zwei axial beabstandete, umlaufende Nuten 29 ausgebildet, in die jeweils ein geschlitzter Kolbenring 31 eingesetzt ist, der unter einer radial nach außen gegen die Innenwandung der Zylinderbohrung 27 gerichteten Federspannung an dieser dichtend anliegt. Die Kolbenringe 31 bestehen beispielsweise aus einem Federstahl.

Der Kolben 13 weist des weiteren eine zentrische Axialbohrung 14 auf, in der eine Ventilstange 19 verschieblich angeordnet ist, die den Kolben 13 vollständig durchdringt und an ihrem unteren Ende stromab der Stirnseite des Kolbens 13 einen tellerartigen Ventilkörper 20 trägt. Der Ventilkörper 20 kann durch Verschieben der Ventilstange 19 relativ zum Kolben 13 zwischen einer in Figur 1 dargestellten Schließstellung, in der der Ventilkörper 20 ein Ausströmen von Metallschmelze aus den Füllbohrungen 16 verhindert, und einer nicht dargestellten Offenstellung verstellt werden, in der die Metallschmelze aus den Füllbohrungen in eine darunterliegende, in der Zylinderbohrung 27 gebildete Sammelkammer 15 fließen kann.

Der Querschnitt des Ventilkörpers 20 ist kleiner als der Querschnitt der Zylinderbohrung 27, so dass der Ventilkörper 20 innerhalb der Zylinderbohrung 27 eine Dichtfunktion hat und die Metallschmelze M den Ventilkörper 20 frei umströmen kann.

Der Kolben 13 ist an seinem oberen Ende mit einer Querplatte 54 fest verbunden, auf deren Oberseite ein Bauteil 55 montiert ist, das nach oben hervorsteht.

Oberhalb des Bauteils 55 ist ein feststehendes Anschlagelement 51 angeordnet. Der Kolben 13 liegt in seiner 1. oberen Position über das mit ihm verbundene Bauteil 55 an der Unterseite des Anschlagelementes 51 an und kann aus dieser Position axial nach unten verschoben werden.

Figur 2 zeigt eine 1. obere Position des Kolbens 13, in der das Bauteil 55 mit seiner Oberseite an dem Anschlagteil 51 anliegt. Wie Figur 2 zeigt, besitzt das Bauteil 55 auf seiner Oberseite einen abgestuften Ansatz 53 verringerten Durchmessers, der in der dargestellten Position in das Anschlagelement 51 eintaucht und deshalb nur gestrichelt dargestellt ist. Auf den Ansatz 53 kann ein Benutzer bei Bedarf ein Distanzstück 52 seitlich aufschieben.

Entsprechende Distanzstücke 52 bzw. 52a sind in Figur 4 darstellt. Die Distanzstücke 52, 52a sind als U-förmige oder hufeisenförmige Scheiben ausgestaltet, die unterschiedliche Höhen aufweisen, so dass der Benutzer ein einziges Distanzstück oder auch einen Stapel von Distanzstücken seitlich auf den Ansatz 53 aufsetzen kann, wobei die Distanzstücke 52, 52a auf dem Ansatz 53 form- und/oder kraftschlüssig gehalten sind.

Mittels der Distanzstücke 52, 52a lässt sich vom Benutzer einstellen, in welcher axialen Position der Kolben an dem Anschlagelement 51 anliegt. Auf diese Weise kann die 1. obere Position des Kolbens 13 und dadurch der Maximal-Hub sowie das Dosiervolumen des Kolbens eingestellt und verändert werden, wie es in Figur 3 dargestellt ist.

Die Zylinderbohrung 27 bzw. die in ihrem unteren Bereich gebildete Sammelkammer 15 ist am unteren Ende über eine weiterführende Leitung 21 mit einem nicht näher dargestellten Formhohlraum verbunden. Die weiterführende Leitung 21 umfasst eine untere Querbohrung 32 in der Wandung des Passstücks 28, die mit einer weiterführenden Querbohrung 33 im Gehäuse 21 fluchtet, über die die Sammelkammer 15 mit einer vertikalen Steigleitung 22 verbunden ist. Die Steigleitung 22 geht an ihrem oberen Ende in einen Füllkanal 23 über, aus dem die Metallschmelze dem Formraum zugeführt wird, wie durch den Pfeil F angedeutet ist. Im Übergang zwischen der Steigleitung 22 und dem Füllkanal 23 ist ein Rückschlagventil 24 angeordnet, das einen Ventilkörper 25 aufweist, der von einer Feder 34 entgegen der Strömungsrichtung gegen einen Ventilsitz 35 gespannt wird.

Die Zylinderbohrung 27 und das Passstück 28 sind von einer 1. Heizvorrichtung 36 umgeben, die mehrere über den Umfang des Passstückes 28 verteilt angeordnete Heizelemente 37 aufweist, die jeweils in eine im Gehäuse ausgebildete Bohrung eingesetzt sind, wie es in Figur 1 gestrichelt angedeutet ist. Die Anordnung der Heizelemente 37, bei denen es sich vorzugsweise um elektrische Heizpatronen handelt, ist in Figur 2 dargestellt. Daraus ist ersichtlich, dass sechs Heizelemente 37 vorgesehen sind, die gleichmäßig über den Umfang des Passstücks 28 verteilt sind und vorzugsweise jeweils einzeln oder gruppenweise angesteuert werden können. Mit Hilfe der Heizvorrichtung 36 ist es möglich, die Metallschmelze M im Bereich der Verbindungsbohrung 30, der Füllbohrungen 16, der Sammelkammer 15 und zumindest abschnittsweise in der weiterführenden Leitung 21 auf eine gewünschte Temperatur zu bringen oder auf dieser zu halten.

Wie in Figur 1 gestrichelt angedeutet ist, ist dem Rückschlagventil 24 eine 3. Heizvorrichtung 44 zugeordnet, mit der die Metallschmelze, die das Rückschlagventil 24 durchströmt, insbesondere innerhalb des Rückschlagventils 24 temperiert wird. Die 3. Heizvorrichtung 44 kann von einer elektrischen Widerstandsheizung oder Heizkanälen gebildet sein, die von einem heißen Fluid und insbesondere einer heißen Flüssigkeit durchströmt sind.

Das der Sammelkammer 15 abgewandte Ende des Kolbens 13 und der Ventilstange 19 ist in einem außenseitig des Gehäuses 11 angeordneten Antriebs- und Steuerungsgehäuse 47 angeordnet, in dem eine nur angedeutete Antriebsvorrichtung 38 für den Kolben 13 und eine ebenfalls nur angedeutete Ventilstangen-Antriebsvorrichtung 41 angeordnet sind, mit denen der Kolben 13 bzw. die Ventilstange 19 axial verstellbar sind. Ebenfalls innerhalb des Antriebs- und Steuerungsgehäuses 47 ist eine elektronische Steuervorrichtung 48 insbesondere für die genannten Antriebsvorrichtungen vorgesehen, die nur schematisch angedeutet ist. Das Antriebs- und Steuerungsgehäuse 47 besitzt auf seiner dem Gehäuse 11 zugewandten Seite eine Trennwand 40, die von dem Kolben 13 und der Ventilstange 19 unter enger Passung durchdrungen ist und die als thermische Abschirmung dient.

Ferner ist in dem Antriebs- und Steuerungsgehäuse 47 eine Kühlvorrichtung 39 vorgesehen, die mehrere Kühlkanäle 42 umfasst, die von einer Kühlflüssigkeit durchströmt sind und sowohl durch das Antriebs- und Steuerungsgehäuse 47 als auch durch die Trennwand 40 verlaufen. Mittels der Kühlvorrichtung 39 ist es möglich, den Innenraum des Antriebs- und Steuerungsgehäuses 47 und damit die Antriebsvorrichtung 38 für den Kolben 13, die Ventilstangen-Antriebsvorrichtung 41 und die elektronische Steuervorrichtung 48 auf eine vorteilhafte Betriebstemperatur von vorzugsweise < 80°C zu halten, da aufgrund der Heizvorrichtung 36 die Gefahr besteht, dass die genannten Bauteile ansonsten zu heiß und dadurch beschädigt werden.

## Patentansprüche

1. Fördervorrichtung für eine Metallschmelze (M) in einem Spritzdruckaggregat, mit einem Vorratsbehälter (26) für die Metallschmelze (M) und einem Förderkanal, in dem die Metallschmelze (M) einem Formhohlraum zuführbar ist, wobei der Förderkanal eine Zylinderbohrung (27) umfasst, in der ein Kolben (13) mit einem Maximal-Hub, der zwischen einer 1. Position und einer 2. Position definiert ist, axial verstellbar angeordnet ist, und wobei in der Zylinderbohrung (27) eine Sammelkammer (15) für die Metallschmelze (M) vorgesehen ist, aus der die Metallschmelze (M) infolge einer axialen Verschiebung des Kolbens (13) durch eine weiterführende Leitung (21) in den Formhohlraum einbringbar ist, wobei eine Einstellvorrichtung (50) vorgesehen ist, mittels der der Maximal-Hub des Kolbens (13) veränderbar ist, wobei mittels der Einstellvorrichtung (50) die 1. Position des Kolbens (13) veränderbar ist, in der dieser weitestmöglich aus der Zylinderbohrung (27) herausgezogen ist und wobei der Kolben (13) in seiner 1. Position an einem Anschlagelement (51) anliegt, **dadurch gekennzeichnet dass** die Einstellvorrichtung (50) austauschbare Distanzstücke (52, 52a) umfasst, die am Kolben (13) und/oder am Anschlagelement (51) anbringbar sind.

2. Fördervorrichtung nach Anspruch 1, **dadurch gekennzeichnet, dass** die Distanzstücke (52, 52a) auf einen Ansatz (53), der an dem der Sammelkammer (15) abgewandten Ende des Kolbens (13) ausgebildet ist, in austauschbarer Weise aufsetzbar sind.

3. Fördervorrichtung nach Anspruch 2, **dadurch gekennzeichnet, dass** die Distanzstücke (52, 52a) als U-förmige oder hufeisenförmige Scheiben ausgestaltet sind und seitlich auf den Ansatz (53) aufsetzbar sind.

## Claims

1. Conveyor device for a molten metal (M) in an injection pressure apparatus, having a storage container (26) for the molten metal (M) and a conveying duct in which the molten metal (M) is feedable to a mould cavity, wherein the conveying duct comprises a cylinder bore (27) in which a piston (13) is disposed so as to be axially adjustable by way of a maximum stroke which is defined between a first position and a second position, and wherein a reservoir chamber (15) for the molten metal (M) is provided in the cylinder bore (27), the metal melt (M) as a result of an axial displacement of the piston (13) being capable of being introduced from said reservoir chamber (15) through an onward-leading line (21) into the mould cavity, wherein an adjustment device (50) by means of which the maximum stroke of the piston (13) is variable is provided, wherein the first position of the piston (13) in which the latter is extracted as far as possible from the cylinder bore (27) is variable by means of the adjustment device (50), and wherein the piston (13) in the first position thereof bears on a detent element (51), **characterized in that** the adjustment device (50) comprises replaceable spacers (52, 52a) which are attachable to the piston (13) and/or the detent element (51).

2. Conveyor device according to Claim 1, **characterized in that** the spacers (52, 52a) are capable of being placed in a replaceable manner onto an appendage (53) which is configured on that end of the piston (13) that faces away from the reservoir chamber (15).

3. Conveyor device according to Claim 2, **characterized in that** the spacers (52, 52a) are designed as U-shaped or horseshoe-shaped discs and are capable of being placed laterally onto the appendage (53).

## Revendications

1. Dispositif de transport pour un métal fondu (M) dans une unité de pression d'injection, avec un conteneur de réserve (26) pour le métal fondu (M) et un canal de transport dans lequel le métal fondu (M) peut être amené dans un espace creux de moule, le canal de transport comprenant un alésage de cylindre (27) dans lequel un piston (13) avec une course maximale définie entre une 1^{e} position et une 2^{e} position est disposé de façon mobile dans le plan axial et une chambre de collecte (15) pour le métal fondu (M) étant prévue dans l'alésage de cylindre (27), le métal fondu (M) sortant de ladite chambre pouvant être amené dans l'espace creux de moule à travers une conduite (21) se prolongeant à la suite d'un coulissement axial du piston (13), un dispositif de réglage (50) étant prévu à l'aide duquel la course maximale du piston (13) peut varier, la 1^{e} position du piston (13) dans laquelle celui-ci est le plus sorti de l'alésage de cylindre (27) pouvant varier à l'aide du dispositif de réglage (50) et le piston (13) reposant dans sa 1^{e} position contre un élément de butée (51), **caractérisé en ce que** le dispositif de réglage (50) comprend des pièces d'écartement (52, 52a) amovibles pouvant être amenées au niveau du piston (13) et/ou au niveau de l'élément de butée (51).

2. Dispositif de transport selon la revendication 1, **caractérisé en ce que** les pièces d'écartement (52, 52a) peuvent être placées de façon amovible sur un appendice (53) réalisé au niveau de l'extrémité de la chambre de collecte (15) opposée au piston (13).

3. Dispositif de transport selon la revendication 2, **caractérisé en ce que** les pièces d'écartement (52, 52a) sont configurées sous la forme de disques en forme de U ou en forme de fer à cheval et peuvent être placées en côté sur l'appendice (53).
